# EUROPÄISCHE PATENTSCHRIFT

(11) **EP 1 518 303 B1**
(45) Veröffentlichungstag und Bekanntmachung des Hinweises auf die Patenterteilung: **19.03.2008**
(21) Anmeldenummer: 03761558.0
(22) Anmeldetag: 30.06.2003
(51) Int. Cl.: H01R 43/02

(54) **VERFAHREN ZUM ELEKTRISCH LEITENDEN VERBINDEN VON LACKIERTEN DRÄHTEN**
METHOD FOR JOINING LACQUERED WIRES IN AN ELECTRICALLY CONDUCTING MANNER
PROCEDE POUR RELIER DE MANIERE ELECTRIQUEMENT CONDUCTRICE DES FILS VERNIS

(30) Priorität: 01.07.2002 DE 10229565
(43) Veröffentlichungstag der Anmeldung: 30.03.2005
(73) Patentinhaber: STAPLA Ultraschall-Technik GmbH, 65444 Kelsterbach (DE)
(72) Erfinder: STAPEL, Anton, 63773 Goldbach (DE)
(74) Vertreter: Stoffregen, Hans-Herbert
(86) Internationale Anmeldenummer: PCT/EP2003/006915
(87) Internationale Veröffentlichungsnummer: WO 2004/004079

(56) Entgegenhaltungen:
- DE-A- 19 829 761
- US-A- 3 717 842
- US-B1- 6 265 664

## Beschreibung

Die Erfindung bezieht sich auf ein Verfahren zum elektrisch leitenden Verbinden von zumindest zwei mit einem Isolierlack versehenen Drähten (lackierte Drähte).

Um einen lackierten Draht mit einem Leiter zu verbinden, ist es bekannt, diese mittels Ultraschall zu verschweißen. Hierbei erfolgt unmittelbar eine innige Verbindung zwischen dem Draht und dem Leiter. Ferner ist es bekannt, ein Ende eines lackierten Drahtes mit einer Litze zu verbinden.

Um zwei lackierte Drähte miteinander zu verbinden, ohne dass die Lackschicht vorher entfernt werden muss, ist es bekannt, zunächst ein Ende des Lackdrahtes mit einem Leiter zu verbinden, um sodann den Leiter wiederum mit dem anderen Ende mittels Ultraschallschweißens zu verbinden. Diesbezügliche Verbindungsarten sind z. B. von Elektromotoren bekannt. So wird eine isolierte Ankerwicklung mit einem Kupferplättchen verschweißt, von dem wiederum ein isolierter Draht ausgeht.

Um mehrere Enden von lackierten Drähten elektrisch leitend zu verbinden, ist es auch bekannt, diese in eine Hülse einzubringen, die von einer Fläche ausgehende Grate aufweist, die sich beim Zusammendrücken der Hülse in die Lackierung einkerben, die ihrerseits aufplatzt. Allerdings ist durch diese Maßnahme nicht gewährleistet, dass Drähte, die nicht unmittelbar mit der Hülse Kontakt haben, auf diesem Wege freigelegt werden, um die gewünschte elektrisch leitende Verbindung mit weiteren Drähten zu erzielen.

Aus der DE 196 36 217 A1 sind ein Verfahren und eine Vorrichtung zum Verschweißen von Lackdrähten bekannt. Die Lackdrähte werden in eine Sonotrode bzw. einen Amboss einer Ultraschallschweißvorricbtung gelegt, um sodann verschweißt zu werden.

Der vorliegenden Erfindung liegt das Problem zu Grunde, ein Verfahren der eingangs genannten Art so weiterzubilden, dass mehrere lackierte Drähte untereinander verbunden werden können, ohne dass zwischen diesen ein elektrisch leitendes Verbindungsteil verlaufen und ohne dass zuvor der Lack entfernt werden muss.

Zur Lösung des Problems wird im Wesentlichen vorgeschlagen, dass die lackierten Drähte im Bereich, in dem diese verbunden werden, von einem elektrisch leitenden unisolierten Material zumindest bereichsweise umschlossen werden und dass anschließend durch Ultraschalleinwirkung der Drähte mit dem Material bei gleichzeitigem Aufbrechen des Isolierlacks kraftschlüssig verbunden werden. Dabei ist es nicht zwingend erforderlich, dass die lackierten Drähte selbst unmittelbar mit dem elektrisch leitenden Material in Berührung gelangen.

Erfindungsgemäß wird insbesondere mittels Werkzeuge einer Ultraschallschweißvorrichtung Ultraschall auf das die lackierten Drähte umgebende eine Umhüllende bildende Material appliziert, wodurch eine Formgebung des Materials derart erfolgt, dass sich dieses an die außen liegenden lackierten Drähte bei gleichzeitigem kraftschlüssigen Umschließen gegebenenfalls sämtlicher lackierter Drähte anlegt. Gleichzeitig wird durch die Ultraschalleinwirkung eine Relativbewegung zwischen den Lackdrähten und der Umhüllenden mit der Folge hervorgerufen, dass die Lackschicht in einem Umfang aufbricht, dass zwischen sich berührenden lackierten Drähten die Lackschicht entfernt wird und somit die gewünschte elektrisch leitende Verbindung erfolgt. Gleiches gilt im Berührungsbereich mit der Umhüllenden. Der entfernte Isolierlack selbst wandert dabei in den Zwischenraum zwischen den Drähten, so dass hierdurch der gewünschte elektrische Kontakt nicht negativ beeinflusst wird.

Insbesondere ist vorgesehen, dass mehrere lackierte Drähte zusammen mit Litzen von dem Material bereichsweise umschlossen werden, um sodann die kraftschlüssige und leitende Verbindung durch Ultraschalleinwirkung zu erzielen.

Auch besteht die Möglichkeit, in einem Arbeitsgang einerseits lackierte Drähte und/oder Litzen mit dem diese zumindest bereichsweise umgebenden Material zu verbinden und gleichzeitig das Material selbst mittels Ultraschall mit einem Träger wie z. B. Kupferplatte mittels Ultraschallschweißens zu verbinden.

Auch wenn das die lackierten Drähte umgebende Material nicht zwingend eigensteif sein muss - so kann z. B. ein die lackierten Drähte umgebendes Kupfergeflecht als das Material verwendet werden -, so ist bevorzugterweise vorgesehen, dass als elektrisch leitendes Material ein solches in Hülsen- oder Topfform verwendet wird. Eine diesbezügliche Lösung kann z. B. für eine Verbindung zwischen einem Ankerwicklungsdraht und einem Anschlussdraht benutzt werden.

Als das elektrisch leitende Material kann ein als Crimp geformter Blechstreifen sein. Auch kann ein Blech bzw. -streifen ein- oder mehrlagig um die zu verbindenden Drähte gewickelt werden.

Nach einem weiteren Vorschlag können in ein vorgeformtes Blech, das im Schnitt eine U-Form, Kreisabschnitt oder offene Trapezform aufweisen kann, die Lackdrähte und gegebenenfalls weitere mit diesen zu verbindende Leiter eingebracht werden, um sodann mittels einzulegender Sonotrode bzw. Amboss das vorgeformte Blech um die Lackdrähte und die gegebenenfalls vorliegenden Leiter zu schließen und sodann nach der erfindungsgemäßen Lehre eine Verbindung herzustellen.

Als Lackdraht kann ein solcher verwendet werden, der aus Aluminium und/oder Kupfer besteht. Das die Lackdrähte umgebende Material, das die Umhüllende bildet, selbst sollte ebenfalls oder vorzugsweise aus Kupfer bestehen oder dieses enthalten.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung von der Zeichnung zu entnehmenden bevorzugten Ausführungsbeispielen.

Es zeigen:
- Fig. 1: einen mit einem Träger zu verbindenden lackierten Draht,
- Fig. 2: der mit dem Träger verbundene lackierte Draht nach dem Stand der Technik,
- Fig. 3: eine lackierte Drähte aufnehmende Hülse in Längsschnitt,
- Fig. 4: einen Schnitt entlang der Linie IV - IV in Fig. 3,
- Fig. 5: die in der Hülse nach den Fig. 3 und 4 untereinander und mit dieser verbundenen lackierten Drähte,
- Fig. 6: mehrere mit einem Träger zu verbindende lackierte Drähte,
- Fig. 7: die mit dem Träger verbundenen lackierten Drähte gemäß Fig. 6 und
- Fig. 8a - 8e: Prinzipdarstellungen von zu verschweißenden lackierten Drähten zumindest teilweise umgebenden Umhüllenden.

Nach dem Stand der Technik besteht die Möglichkeit, einen lackierten Draht 10, der aus einem aus elektrisch leitendem Material wie Kupfer oder Aluminium bestehenden Kern 12 und äußerer Lackierschicht 14 besteht, mit einem elektrisch leitenden Träger 16 zu verbinden. Dies erfolgt mittels Ultraschallschweißens. Entsprechend der Formgebung der Sonotrode und erfolgender Ultraschallapplizierung und Druckeinwirkung wird der Draht 10 verformt, wobei im Kontaktbereich zwischen dem Träger 16 und dem lackierten Draht 10 aufgrund der Relativbewegung zueinander die Lackschicht 14 entfernt wird und somit der gewünschte innige Kontakt 14 als das Verschweißen erzielbar ist. Entferntes Lackmaterial lagert sich dabei zwischen den in Fig. 2 mit den Bezugszeichen 18 und 20 versehenen Kontakt bzw. Schweißstellen ab.

Eine diesbezügliche Verbindungsart ist jedoch nicht möglich, wenn mehrere lackierte Drähte (Lackdrähte) wie deren Enden oder mehrere lackierte Drähte mit einem Träger verbunden werden sollen. In diesem Fall ist es entweder erforderlich, die Isolierhülle zu entfernen oder einen Verbindungsträger zu verwenden, indem zunächst das eine Ende eines lackierten Drahtes mit dem Träger verbunden wird und sodann dieser mit dem Ende eines anderen lackierten Drahtes, oder aber Werkzeuge (Sonotrode, Amboss) einer Ultraschallschweißvorrichtung geometrisch so auszubilden, dass die Lackdrähte positionsgenau fixiert werden.

Erfindungsgemäß besteht nun die Möglichkeit, mittels einer Ultraschallschweißvorrichtung mehrere lackierte Drähte elektrisch leitend untereinander zu verbinden. Hierzu ist entsprechend der Fig. 3 bis 8 vorgesehen, dass entsprechende lackierte Drähte - im Ausführungsbeispiel deren Enden 22, 24, 26 - in eine topfförmige Hülse 28 aus elektrisch leitenden Material wie aus Kupfermaterial eingebracht werden. In der Hülse 28 sind die Drahtenden 22, 24, 26 mehr oder weniger dicht gepackt. Eine elektrisch leitende Verbindung besteht jedoch aufgrund der Lackschicht weder untereinander noch zu der Hülse 28. Erfindungsgemäß wird sodann die Hülse 28 mit den Drahtenden 22, 24 zwischen den Werkzeugen, also der Sonotrode und der Gegenelektrode bzw: dem Amboß einer Ultraschallschweißvorrichtung eingebracht und sodann Ultraschall appliziert. Hierdurch erfolgt eine Verformung der Hülse 28 derart, dass diese die Drahtenden 22, 24, 26 kraftschlüssig umschließt. Gleichzeitig erfolgt aufgrund der applizierten Ultraschallenergie eine Relativbewegung sowohl der Hülse 28 zu den Drahtenden 22, 24 als zwischen diesen selbst, so dass in deren Berührungspunkten die Lackierung wegbricht mit der Folge, dass die gewünschte elektrisch leitende Verbindung gegeben ist. Durch den Kraftschluss ist gleichzeitig der innige Kontakt gewährleistet, wobei zusätzlich bereichsweise ein Verschweißen der Drahtenden 22, 24 untereinander bzw. zu der Hülse 28 erfolgen kann. Der weggebrochene Lack wandert in die Zwischenräume zwischen den Drahtenden 22, 24, 26 und ist in der Fig. 5 durch Punkte 30 angedeutet.

Entsprechend können auch mehrere lackierte Drahtenden 32, 34, 36 untereinander und gleichzeitig mit einem Träger 38 verbunden werden, wie sich aus den Fig. 6 und 7 ergibt. So werden die Drahtenden 32, 34, 36 in eine Hülse 40 eingebracht, die sodann auf dem Träger 38 angeordnet wird, der seinerseits auf eine Gegenelektrode einer Ultraschallschweißvorrichtung angeordnet wird. Auf die Hülse 40 wirkt sodann eine Sonotrode mit der Folge ein, dass die Hülse verformt und die Drahtenden 32, 34, 36 formschlüssig umschlossen werden, wobei gleichzeitig ein Verschweißen mit dem Träger 38 erfolgt. Bei diesem Prozess wird ebenfalls im Berührungsbereich zwischen den Drahtenden 32, 34, 36 bzw. zu der Innenwandung der Hülse 40 vorhandener Isolierlack entfernt, der sich im fertigen Produkt in dem Zwischenraum zwischen den Enden 32, 34, 36 bzw. der Innenwandung der Hülse 40 ansammelt (siehe Punkte 42).

Ist den Ausführungsbeispielen jeweils ein eigensteifes Element beschrieben worden, das Drahtenden in den Bereichen von lackierten Drähten aufnimmt, die untereinander elektrisch leitend verbunden werden sollen, so besteht ohne Weiteres auch die Möglichkeit, als umhüllendes Material ein flexibles zu verwenden. So kann z. B. ein Kupfergeflecht benutzt werden, das die zu verbindenden lackierten Drähte im erforderlichen Umfang umschließt, um sodann mittels Ultraschall verfestigt zu werden, wobei gleichzeitig eine kraftschlüssige Verbindung mit den lackierten Drähten in zuvor beschriebener Weise und ein Abisolieren dieser erfolgt. Auch ist erkennbar, dass das die elektrisch leitende Verbindung ermöglichende Material die lackierten Drähte nicht nur kraftschlüssig, sondern auch zumindest bereichsweise formschlüssig umgeben kann.

Ferner besteht die Möglichkeit, nicht nur lackierte Drähte untereinander, sondern auch solche z. B. mit Litzen elektrisch leitend zu verbinden.

Den Fig. 8a bis 8e sind weitere hervorzuhebende Ausgestaltungen von geformtem elektrisch leitendem Material zu entnehmen, mit dem lackierte Drähte und gegebenenfalls vorhandene weitere elektrische Leiter kraftschlüssig verbunden werden. So ist in Fig. 8a ein als Crimp 44 geformtes Blech dargestellt, das die zu verschweißenden Leiter 46 umgibt. Im Ausführungsbeispiel der Fig. 8b werden Lackdrähte 48 ein- oder mehrlagig von einem Blechmaterial 50 umgeben und sodann entsprechend der erfindungsgemäßen Lehre verbunden.

Es besteht jedoch auch die Möglichkeit, zu verschweißende Lackdrähte 52, 54, 56 in einseitig geöffnete vorgeformte Aufnahmen 58, 60, 62 einzubringen, die eine Trapezform (Fig. 8c), eine Kreisabschnittsform (Fig. 8d) oder eine U-Form (Fig. 8e) im Schnitt aufweisen. In die entsprechenden Formen 58, 60, 62 werden dann die Lackdrähte 52, 54, 56 und gegebenenfalls weitere zu verschweißende Leiter 64 eingebracht und sodann beim Ultraschallschweißvorgang geschlossen. Hierzu kann das entsprechende Werkzeug der UltraschallschweiBvorrichtung eine das Schließen bzw. Falten der Aufnahmen 58, 60, 62 ermöglichende Geometrie aufweisen. Durch Ultraschalleinwirkung werden sodann die Drähte 52, 54, 56 von den Aufnahmen 68, 62 umschlossen und kraftschlüssig umgeben, wobei gleichzeitig der Isolierlack der Drähte 52, 54, 56 abplatzt und sodann die abisolierten Drähte 52, 54, 56 untereinander verschweißt werden.

Typische Abmessungen von lackierten Drähten, die nach dem erfindungsgemäßen Verfahren elektrisch leitend verbunden werden, sind solche mit Innendurchmessern zwischen 0,2 mm und 4 mm bei einer Lackschichtdicke zwischen 0,1 mm und 0,2 mm, ohne dass hierdurch eine Einschränkung der erfindungsgemäßen Lehre erfolgen soll.

## Patentansprüche

1. Verfahren zum elektrisch leitenden Verbinden von zumindest zwei mit einem Isolierlack versehenen Drähten (lackierte Drähte) unter Einwirkung von Ultraschall,
**dadurch gekennzeichnet,**
**dass** die lackierten Drähte (46, 48, 52, 54, 56) in ihren zu verbindenden Bereichen (22, 24, 26, 32, 34, 36) von einem elektrisch leitenden Material zumindest bereichsweise umschlossen werden, dass durch die Ultraschalleinwirkung zum einen der Isolierlack der Drähte aufgebrochen wird und zum anderen eine kraftschlüssige Verbindung zwischen dem elektrisch leitenden Material und den Drähten bei gleichzeitig elektrisch leitender Verbindung zwischen diesen erfolgt.

2. Verfahren nach Anspruch 1,
**dadurch gekennzeichnet,**
**dass** mehrere lackierte Drähte (46, 48, 52, 54, 56) und zumindest ein unisolierter Leiter (64) wie Litze von dem Material bereichsweise umschlossen werden.

3. Verfahren nach Anspruch 1 oder 2,
**dadurch gekennzeichnet,**
**dass** als elektrisch leitendes Material ein solches in Hülsen- oder Topfform verwendet wird.

4. Verfahren nach zumindest einem der vorhergehenden Ansprüche,
**dadurch gekennzeichnet,**
**dass** als elektrisch leitendes Material ein eigensteifes Material verwendet wird.

5. Verfahren nach zumindest einem der vorhergehenden Ansprüche,
**dadurch gekennzeichnet,**
**dass** als elektrisch leitendes Material ein flexibles Material wie Geflecht verwendet wird.

6. Verfahren nach zumindest einem der vorhergehenden Ansprüche,
**dadurch gekennzeichnet,**
**dass** das Material mit den zumindest zwei, vorzugsweise mehreren lackierten Drähten zumindest peripher und zumindest bereichsweise formschlüssig verbunden wird.

7. Verfahren nach zumindest einem der vorhergehenden Ansprüche,
**dadurch gekennzeichnet,**
**dass** die mit dem Material und untereinander zumindest kraftschlüssig verbundenen Drähte als Einheit mit einem elektrischen Leiter wie Träger (38) mittels Ultraschallschweißens verbunden werden.

8. Verfahren nach zumindest einem der vorhergehenden Ansprüche,
**dadurch gekennzeichnet,**
**dass** als lackierter Draht ein solcher mit einem aus Aluminium und/oder Kupfer bestehenden Leiter verwendet wird.

9. Verfahren nach zumindest einem der vorhergehenden Ansprüche,
**dadurch gekennzeichnet,**
**dass** als elektrisch leitendes Material ein solches aus Kupfer bestehendes oder dieses enthaltendes verwendet wird.

10. Verfahren nach zumindest einem der vorhergehenden Ansprüche,
**dadurch gekennzeichnet,**
**dass** zum Applizieren des Ultraschalls ein oder mehrere Werkzeuge einer Ultraschallschweißvorrichtung verwendet werden.

11. Verfahren nach zumindest einem der vorhergehenden Ansprüche,
**dadurch gekennzeichnet,**
**dass** als das die lackierten Drähte (46, 48, 52, 54, 56) und gegebenenfalls vorhandenen weiteren Leiter zumindest bereichsweise umgebende elektrisch leitende Material ein Blechstreifen verwendet wird.

12. Verfahren nach zumindest einem der vorhergehenden Ansprüche,
**dadurch gekennzeichnet,**
**dass** ein als Crimp (44) geformter Blechstreifen verwendet wird.

13. Verfahren nach zumindest einem der vorhergehenden Ansprüche,
**dadurch gekennzeichnet,**
**dass** die lackierten Drähte (48) ein- oder mehrlagig von einem Streifenmaterial (50) als das elektrisch leitende Material umwickelt werden.

14. Verfahren nach zumindest einem der vorhergehenden Ansprüche,
**dadurch gekennzeichnet,**
**dass** als das die lackierten Drähte (52, 54, 56) und gegebenenfalls vorhandenen weiteren elektrischen Leiter umgebende elektrisch leitende Material eine vorgeformte offene Aufnahme (58, 60, 62) insbesondere mit U-, kreis- oder trapezförmigem Querschnitt verwendet wird.

## Claims

1. A method for the electrically conductive connection of at least two wires provided with an insulating lacquer (lacquered wires) by effect of ultrasound,
**characterized in**
**that** the lacquered wires (46, 48, 52, 54, 56) are at least partially enclosed, at their regions (22, 24, 26, 32, 34, 36) which are to be connected, by an electrically conductive material, that by the ultrasound effect, on one hand, the insulating lacquer of the wires is broken away and, on the other hand, a force-fitting connection between the electrically conductive material and the wires, with simultaneous electrically conductive connection between them, is achieved.

2. Method according to claim 1,
**characterized in**
**that** a plurality of lacquered wires (46, 48, 52, 54, 56) and at least one uninsulated conductor (64), such as a stranded wire, are partially enclosed by the material.

3. Method according to claim 1 or 2,
**characterized in**
**that** as the electrically conductive material, one in the form of a sleeve or a cup is used.

4. Method according to at least one of the preceding claims,
**characterized in**
**that** an inherently rigid material is employed as the electrically conductive material.

5. Method according to at least one of the preceding claims,
**characterized in**
**that** a flexible material, such as a mesh, is employed as the electrically conductive material.

6. Method according to at least one of the preceding claims,
**characterized in**
**that** the material is connected, at least peripherally and at least in sections form-fittingly, with the at least two, preferably plurality of lacquered wires.

7. Method according to at least one of the preceding claims,
**characterized in**
**that** the wires connected at least force-fittingly to the material and to one another are connected as a unit to an electrical conductor, such as a carrier (38), by means of ultrasound welding.

8. Method according to at least one of the preceding claims,
**characterized in**
**that** as the lacquered wire one comprising a conductor of aluminium and/or copper is used.

9. Method according to at least one of the preceding claims,
**characterized in**
**that** as the electrically conductive material, one of or containing copper is used.

10. Method according to at least one of the preceding claims,
**characterized in**
**that** for applying the ultrasound, one or more work tools of an ultrasound welding device are used.

11. Method according to at least one of the preceding claims,
**characterized in**
**that** a sheet metal strip is used as the electrically conductive material at least partially surrounding the lacquered wires (46, 48, 52, 54, 56) and any other conductor present.

12. Method according to at least one of the preceding claims,
**characterized in**
**that** a sheet metal strip formed as a crimp (44) is employed.

13. Method according to at least one of the preceding claims,
**characterized in**
**that** the lacquered wires are wrapped by a single-layered or multi-layered strip material as the electrically conductive material.

14. Method according to at least one of the preceding claims,
**characterized in**
**that** as the electrically conductive material surrounding the lacquered wires and any further electrical conductor present, a preformed open receptacle (58, 60, 62), in particular with a U-, circularly or trapezoidally-shaped cross section, is used.

## Revendications

1. Procédé pour relier en conduction électrique au moins deux fils revêtus d'un vernis isolant (fils vernis) sous l'effet d'ultrasons,
**caractérisé en ce qu'**
on entoure les fils vernis (46, 48, 52, 54, 56) au moins partiellement dans leurs zones à relier (22, 24, 26, 32, 34, 36) par un matériau électriquement conducteur on rompt par l'effet d'ultrasons d'une part le vernis isolant des fils, et d'autre part, on effectue une liaison par complémentarité de forces entre le matériau électriquement conducteur et les fils tout en obtenant une liaison électriquement conductrice entre ceux-ci.

2. Procédé selon la revendication 1,
**caractérisé en ce que**
le matériau entoure partiellement plusieurs fils vernis (46, 48, 52, 54, 56) et au moins un conducteur (64) non isolé tel qu'un cordon.

3. Procédé selon la revendication 1 ou 2,
**caractérisé en ce qu'**
on utilise un matériau électriquement conducteur en forme de douille ou de pot.

4. Procédé selon au moins l'une des revendications précédentes,
**caractérisé en ce que**
le matériau électriquement conducteur est un matériau à stabilité propre.

5. Procédé selon au moins l'une des revendications précédentes,
**caractérisé en ce que**
le matériau électriquement conducteur est un matériau souple tel qu'une tresse.

6. Procédé selon au moins l'une des revendications précédentes,
**caractérisé en ce que**
le matériau est relié au moins de façon périphérique et au moins partiellement par complémentarité de formes à au moins deux, de préférence à plusieurs fils vernis.

7. Procédé selon au moins l'une des revendications précédentes,
**caractérisé en ce que**
les fils reliés au matériau et entre eux au moins par complémentarité de forces sont reliés en tant qu'unité à un conducteur électrique tel qu'un support (38) au moyen de soudage par ultrasons.

8. Procédé selon au moins l'une des revendications précédentes,
**caractérisé en ce qu'**
un fil verni est un fil composé d'un conducteur en aluminium et/ou en cuivre.

9. Procédé selon au moins l'une des revendications précédentes,
**caractérisé en ce que**
le matériau électriquement conducteur est un matériau en cuivre ou contenant du cuivre.

10. Procédé selon au moins l'une des revendications précédentes,
**caractérisé en ce qu'**
on utilise un ou plusieurs outils d'un dispositif de soudage par ultrasons pour l'application des ultrasons.

11. Procédé selon au moins l'une des revendications précédentes,
**caractérisé en ce que**
le matériau électriquement conducteur entourant au moins partiellement les fils vernis (46, 48, 52, 54, 56) et, le cas échéant, d'autres conducteurs présents est un ruban de tôle.

12. Procédé selon au moins l'une des revendications précédentes,
**caractérisé en ce qu'**
on utilise un ruban de tôle en forme de sertissage (44).

13. Procédé selon au moins l'une des revendications précédentes,
**caractérisé en ce que**
les fils vernis (48) sont enveloppés par une ou plusieurs couches d'un matériau à bande (50) servant de matériau électriquement conducteur.

14. Procédé selon au moins l'une des revendications précédentes,
**caractérisé en ce que**
le matériau électriquement conducteur entourant les fils vernis (52, 54, 56) et, le cas échéant, d'autres conducteurs électriques présents est un logement (58, 60, 62) préformé ouvert présentant en particulier une section transversale en forme de U, de cercle ou de trapèze.
